# EUROPÄISCHE PATENTSCHRIFT

(11) **EP 2 733 676 B1**
(45) Veröffentlichungstag und Bekanntmachung des Hinweises auf die Patenterteilung: **28.09.2016**
(21) Anmeldenummer: 12192566.3
(22) Anmeldetag: 14.11.2012
(51) Int. Cl.: G07B 15/02

(54) **Verfahren und System gegen Manipulationen bei e-Ticketing-Systemen**
Method and system for preventing tampering in e-ticketing systems
Procédé et système contre les manipulations pour les systèmes de billetterie électronique

(43) Veröffentlichungstag der Anmeldung: 21.05.2014
(73) Patentinhaber: Siemens Schweiz AG, 8047 Zürich (CH); Siemens Aktiengesellschaft, 80333 München (DE)
(72) Erfinder: Kalbermatter, Marcel, 3940 Steg (CH); Eberhardt, Uwe, 81539 München (DE); Faubel, Peter, 38154 Königslutter (DE); Glänzer, Martin, 81827 München (DE); Roskosch, Richard, 85521 Ottobrunn (DE); Windolf, Wolfgang, 38179 Schwülper (DE)
(74) Vertreter: Maier, Daniel Oliver

(56) Entgegenhaltungen:
- EP-A1- 1 235 188
- EP-A1- 1 669 934
- WO-A1-01/03075
- WO-A1-01/20557
- DE-B3-102006 015 237

## Beschreibung

Die vorliegende Erfindung bezieht sich auf ein manipulationsresistentes Verfahren und ein System zur Registrierung einer definierten Anwesenheit gemäss dem Patentanspruch 1 bzw. dem Patentanspruch 10.

Die generelle Funktionalität und die Anforderungen an ein e-Ticketing-System in einem Fahrzeug des öffentlichen Verkehrs kann beispielsweise den in [2] und [3] angegebenen Quellen entnommen werden. Elektronische Billette bzw. elektronische Fahrscheine sind auch unter dem Begriff e-Tickets bekannt. Im Folgenden werden die vorgenannten zwei Begriffe kurz unter e-Ticket subsumiert. Ebenso werden Fahrzeuge des OeV - wie auch Kursschiffe - unter dem Begriff (öffentliches) Verkehrsmittel subsumiert.

Es werden im wesentlichen zwei verschiedene Ticketing-Systeme unterschieden:

### CiCo Check-in/Check-Out

Ein Fahrgast hält bewusst beim Betreten und beim Verlassen des Verkehrsmittels bzw. des Bahnsteig-Bereichs sein Billett kurz vor eines der zum Abrechnungssystem gehörenden Lesegeräte, korrekterweise «Sende-/Empfangseinheiten». Die Abfrage des Billetts - im folgenden stets e-Ticket genannt - erfolgt durch eine Nahdistanz-Funkverbindung, wie z.B.
- Proximity, ISO/IEC 14443,
   Reichweite bis 10cm;
- Vincinity, ISO/IEC 15693, 13.56MHz;
   Reichweite 1 - 1.5m.

### BiBo Be-in/Be Out

Bei komfortableren Systemen ist es nur noch nötig, dass der Fahrgast sein elektronisches Billett auf sich trägt: Das Billett wird per Funk innerhalb der befahrenen Streckenabschnitte automatisch von den in den Wagen installierten Leseeinheiten erfasst und die so gewonnenen Daten einem automatischen Abrechnungssystem zugeführt. Eine Interaktion des Benutzers ist nicht mehr notwendig. Es braucht auch keinen Check-Out-Vorgang. Somit lässt sich der Fahrgastfluss erheblich beschleunigen, insbesondere beim gleichzeitigen Ein-/Aussteigen der Passagiere.

Aus der Schrift EP 1 201 693 B1 [1] ist ein Verfahren und ein System zur Erfassung von elektronischen Billette (e-Ticket) bekannt. Dem in der Schrift [1] offenbarten System liegt folgende Funktionalität zugrunde:
Aus Gründen der Autonomie befinden sich die Billette in einem Schlafzustand. Beim Eintritt in ein Verkehrsmittel werden die e-Tickets durch ein Nahfeld, z.B. mit einer Arbeitsfrequenz von 6.78MHz geweckt und unidirektional mit einer ID sowie einer Timing Information «gestempelt». Die ID bezieht sich auf den im Eingangsbereich befindlichen Wecksender und die Timing Information auf Beginn und Intervall einer bidirektionalen Kommunikation zwischen e-Ticket und einer im Wagen befindlichen Sende- und Empfangseinheit. Durch das Protokoll können bei diesem System Fehlerfassungen und Manipulationen verhindert werden, so z.B.
   - Parallelfahrt auf einem Velo oder durch Parallelfahrt zweier Züge
   - Betrugsversuche durch temporäres Versorgen des e-Tickets in eine metallene Zigarettenschachtel.

Ein e-Ticket wie vorhin beschrieben kann nur dann erfasst werden, wenn die dazu notwendigen Funkverbindungen zwischen dem e-Ticket und den im Verkehrsmittel installierten Sende-/Empfangseinheiten auch tatsächlich zustande kommen, und nur dann kann die eine getätigte Fahrt über ein Hintergrundsystem ordnungsgemäß abgerechnet werden.

Unrechtmäßige Nutzer könnten versuchen, die Erfassung eines e-Tickets so zu manipulieren, dass eine reguläre Abrechnung nicht erfolgt oder nicht erfolgen kann. Einerseits müssen deshalb für ein e-Ticketsystem zumindest rudimentäre Trage- und Benutzungsvorschriften für die Fahrgäste erlassen werden, die verhindern, dass das e-Ticket mehr oder weniger vollständig abgeschirmt getragen wird. Andererseits muss es auch entsprechende systemtechnische Vorkehrungen geben, um Manipulationen zu verhindern.

Einige Möglichkeiten zur Manipulation werden im Folgenden aufgelistet:
i) Störsender, die die Kommunikation zwischen elektronischer Fahrkarte und Systemkomponenten im Zug verhindern;
ii) Schädigung/Zerstörung von elektronischen Fahrkarten durch hohe HF-Pulsleistungen;
iii) Schädigung/Zerstörung von Systemkomponenten durch hohe HF-Pulsleistungen.

Mitgebrachte Störsender im Wagen können beispielsweise die Funkkommunikation und ggf. auch die Aufweckvorgänge - mit denen die e-Tickets in einen interaktiven Zustand überführt werden - vorübergehend stören bzw. verhindern. Findet in einem solchen Fall eine Billet- resp. Ticketkontrolle statt, würden alle Fahrgäste im betreffenden Bereich kein gültig erfasstes e-Ticket vorweisen können, wodurch auch unrechtmäßige Nutzer - im folgenden Saboteur genannt - nicht mehr belangt werden können.

Eine weitere Methode zur Manipulation stellen mitgebrachte Hochfrequenz-Sender mit hoher Ausgangsleistung dar. Schaltet ein Saboteur einen solchen Störsender versteckt ein, so könnte er damit die e-Tickets von anderen Fahrgästen in der Nähe dauerhaft schädigen bzw. zerstören (zu hoher in den Hochfrequenzteil eingekoppelter Leistungspegel). Mögliche biologische Auswirkungen auf die Fahrgäste werden an dieser Stelle nicht weiter erläutert. Solche Störsender haben zur Folge, dass im Falle einer Ticketkontrolle mehrere Fahrgäste vorweisen können und somit ein Schwarzfahrer nicht belangt werden kann.

Ähnlich verhält es sich, wenn ein mitgebrachter Hochfrequenz-Sender mit hoher Ausgangsleistung dazu verwendet wird, im Wagen installierte Sende-/Empfangseinheiten dauerhaft zu schädigen bzw. zu zerstören. Diese Sende-/Empfangseinheiten werden zwar in der Regel an vergleichsweise unzugänglichen Einbauorten im Wagen installiert. Da die Schädigung bzw. Zerstörung per Funkfeld stattfindet, kann dies auch über eine gewisse Distanz hinweg geschehen. Die Folge wäre wie in den zuvor genannten Fällen wiederum der Zustand, dass mehrere Fahrgäste gleichzeitig kein ordnungsgemäß registriertes e-Ticket vorweisen können.

Entsprechend hohe HF-Pulsleistungen können nicht nur den Hochfrequenzteil der elektronischen Fahrscheine und im Wagen installierten Systemkomponenten schädigen, sondern auch weitere Schaltungsteile. Dies hätte ähnliche Auswirkungen wie zuvor beschrieben zur Folge.

Die DE102006015237B3 zeigt ein Verfahren zur Registrierung von Fahrgastreisen in einem öffentlichen Verkehrsmittel. Elektronische Tickets werden hier automatisch erfasst und entwertet.

Der vorliegenden Erfindung liegt daher die Aufgabe zugrunde, ein Verfahren zur Registrierung einer definierten Anwesenheit von e-Tickets und einen e-Ticketing-System anzugeben, die
i) solche Störungen detektieren und signalisieren können
   und
ii) die immun sind gegen mittels Störsender erfolgende Manipulationen.

Diese Aufgabe wird durch die in den unabhängigen Patentansprüchen 1 und 10 angegebenen Massnahmen gelöst. Vorteilhafte Ausgestaltungen der Erfindung sind in weiteren Ansprüchen angegeben.

So können sich die folgenden Vorteile zusätzlich ergeben:
i) Referenzmarken können besonders kostengünstig realisiert werden, wenn sie konstruktiv und funktional gleich wie die e-Tickets ausgebildet sind. Da die Grösse der e-Tickets der Grösse einer üblichen Kreditkarte entspricht, ist auch deren Einbau sehr einfach.
ii) Durch in der Sende-/Empfangseinheit implementierte Algorithmen kann die Unterscheidung der Identnummer der Referenzmarken von der Identnummer eines e-Tickets «lernend» vorgenommen werden, da die fest installierten Referenzmarken auch ausserhalb des eigentlichen Betriebszeiten (für das Publikum) registriert werden.
iii) Ein in einer Sende-/Empfangseinheit erkannter Ausfall kann bedürfnisgerecht weiter signalisiert werden, innerhalb des betreffenden Verkehrsmittels wie auch ausserhalb des betreffenden Verkehrsmittel, z.B. auch an eine abgesetztes übergeordnetes System.

Die Erfindung wird nachfolgend anhand der Zeichnung beispielsweise näher erläutert. Dabei zeigen:
Figur 1 Querschnitt durch einen Eisenbahnwagen mit den Komponenten zur Detektion und Signalisierung von mitgeführten Störsendern.

Figur 1 zeigt einen Querschnitt durch einen Eisenbahnwagen 30 als Beispiel eines Verkehrsmittels 30. An der Decke des Eisenbahnwagens 30 sind zwei Sende-/Empfangseinheiten 20₁ und 20₂ installiert. Diese Sende-/Empfangseinheiten 20₁ und 20₂ sind je mit einer Antenne 19 versehen. Für die Sende-/Empfangseinheit 20₁ ist der zugehörige Erfassungsbereich 21 dargestellt. Innerhalb dieses Erfassungsbereiches 21 können e-Tickets 10 eine Kommunikation mit der Sende-/Empfangseinheit 20₁ aufnehmen, die als Ergebnis eine Registrierung der e-Tickets 10 für die Abrechnung einer bezogenen Fahrleistung herangezogen werden. In der Figur 1 sind die e-Tickets so dargestellt, dass sie nicht via die Sende-/Empfangseinheit 20₁ eine bidirektionale Kommunikation etablieren können, jedoch mit der Sende-/Empfangseinheit 20₂. Aufgrund der dargestellten Lage kann das obere e-Ticket 10 einem Fahrgast zugeordnet sein, während das untere e-Ticket einem Gepäckstück oder einem Hund zugeordnet sein kann.

Um die Funktion eines e-Ticketsystems in einem Verkehrsmittel 30 sicherzustellen sind für jeden Erfassungsbereich 21 zusätzliche Referenzmarken 110 (auch Funkbaken 110 genannt) an verschiedenen Einbauorten im Verkehrsmittel 30 fest, aber verdeckt installiert. Konstruktiv können diese Referenzmarken 110 gleich oder ähnlich wie die e-Tickets 10 für die Fahrgäste, Hunde und Gepäckstücke ausgebildet sein.

Gemäss der Figur 1 sind diese Funkbaken 110 wie folgt installiert:
- Funkbake 110₁ fest hinter der Wandverkleidung zur Aussenwand 33 installiert;
- Funkbake 110₂ fest in oder an einer Trennwand 34 installiert;
- Funkbake 110₃ fest in einem Deckel eines Abfallbehälters 35 eingebaut.

Diese Funkbaken 110 werden entsprechend an den im Eisenbahnwagen 30 installierten Sende-/Empfangseinheiten 20 «angelernt» mit Identnummer und zugehörigem Schlüssel für die bidirektionale Kommunikation. Das «Anlernen» kann wie folgt ausgestaltet sein:
Die Sende-/Empfangseinheiten 20 führen eine Historie/History der erfassten Identnummern von e-Tickets 10 und von Referenzmarken 110. Während bei den e-Tickets 10 im Verlaufe der Erfassung verschiedenen Identnummern neu hinzukommen und nach Abschluss einer Fahrt nicht mehr erfasst werden, trifft dies für die Referenzmarken so nicht zu. Die Referenzmarken 110 werden permanent - permanent im vorgesehen Zyklus bzw. Periodizität - von der Sende-/Empfangseinheit 20 erfasst, insbesondere auch an einer Endhaltestelle oder in einem Depot. Diese Betriebszustände «Endhaltestelle» - ggf. mit einem Fahrtrichtungswechsel - oder «Verweilen im Depot» oder «Dienstfahrt» sind bei den meisten Erfassungssystemen mit einer Sende-/Empfangseinheit 20 codiert vorhanden, da einem Verkehrsmittel 30 nicht nur die aktuelle Uhrzeit, sondern auch der Kurs mit einer Kursnummer zuzuweisen ist. So muss sich z.B. ein Buschauffeur oder ein Lokomotivführer beim Dienstbeginn einloggen und zwar mit
   - persönlicher ID, z.B. Kennung und Passwort;
   - Dienstnummer;
   - Kurs-ID.
Diese Angaben werden von einem Fahrzeug- bzw. Bordrechner administriert und sind auch der Sende-/Empfangseinheit 20 mindestens bezüglich Kurs-ID und Fahrzeug-ID zugänglich.

Der vorstehend beschriebene Anlernvorgang wird auch dann noch funktionieren, wenn jemand ein oder auch mehrere e-Tickets 10 in einem Zugabteil bewusst an einer verborgenen Stelle zurücklässt, z B. hinten auf der oberen Gepäckablage (für leichtes Handgepäck) an einer verborgenen bzw. kaum sichtbaren Stelle. Später - nach erfolgtem automatischem Anlernen - könnten diese so deponierten e-Tickets 10 wieder entfernt werden und so gezielt eine (unechte) Störungsmeldung auslösen. Das gleiche tritt ein, wenn versehentlich e-Tickets in einem Abteil verloren werden. Um auch solche Manipulationen zu verhindern, wird der Nummernbereich der Identnummern für die Referenzmarken disjunkt zum Nummernbereich für die Identnummern der e-Tickets angelegt. Diese Anlage der Nummernbereiche kann auch so gemacht werden, dass der Nummernbereich der Referenzmarken und der Nummernbereich der e-Tickets 10 einem bestimmten Algorithmus entspricht, z.B. gerade bzw. ungerade. Ebenso kann auch ein je zusammenhängender eigener Nummernbereich für e-Tickets 10 und Referenzmarken 110 vorgesehen werden.

Die Sende-/Empfangseinheiten 20 versuchen zyklisch, diese Referenz-Marken bzw. Funkbaken 110 zu erfassen. Kann eine bidirektionale Kommunikation nicht mehr mit einer dieser Referenzmarken 110 etabliert werden, so wird dies von der betreffenden Sende-/Empfangseinheit 20 detektiert. Die betreffende Sende-/Empfangseinheit 20 kann einen solchen Ausfall als Störung an ein übergeordnetes System wie Fahrzeugrechner oder abgesetztes System weitergeben. Das abgesetzte System ist über eine weitere Funkverbindung mit dem Verkehrsmittel 30 gekoppelt. Für das Erkennen eines tatsächlichen Ausfalls können verschiedene Kriterien vorgegeben sein:
i) Der Ausfall einer einzigen Referenzmarke 110 dauert länger als ein vorgegebenes Zeitintervall, typische Beispielwerte: 5min, 10min, 15min.
ii) Mehrere Referenzmarken 110 werden nicht mehr erfasst.
iii) Kumulation der Kriterien i) und ii) wobei als typische Beispielwerte kürze Zeiten vorzusehen sind: 2min, 4min, 6min.

Defekte in den Sende-/Empfangseinheiten 20 selber können vom übergeordneten System insoweit auch erkannt werden, als durch ein Protokoll festgelegt werden kann, dass eine Statusmeldung in einem bestimmten Zeitraster an das übergeordnete System abgegeben wird. Dadurch können auch plötzliche Defekte in Schaltungsteilen einer Sende-/Empfangseinheit 20 im Verkehrsmittel 30 festgestellt werden, die sich trotz Selbsttest-Mechanismen nicht auffinden lassen.

Halten sich nun viele Personen im Fahrgastraum eines Wagens 30 auf, so kann es vorkommen, dass eine der Referenzmarken 110 durch die betreffenden Personen abgeschattet wird. Wird aber z. B. durch einen in den Fahrgastraum durch einen Saboteur eingebrachten Störsender oder einen technischen Defekt bei der Sende-/Empfangseinheit 20 mehr als eine Referenzmarke 110 nicht mehr erkannt, so würde die Sende-/Empfangseinheit 20 eine entsprechende Störungsmeldung an das übergeordnete System abgeben, darin könnte auch eine Benachrichtigung an den Lokomotivführer oder den Schiffskapitän enthalten sein, soweit dies vom Fahrreglement zulässig ist. Die gleiche Reaktion würde sich ergeben, wenn eine größere Anzahl von Referenzmarken 110 nicht mehr abfragbar wäre, die beispielsweise durch sehr hohe HF-Pulsleistungen eines mitgebrachten Störsenders zerstört werden. Anstelle einer Benachrichtigung von Lokomotivführer oder Schiffskapitän ist auch eine Benachrichtigung von im Verkehrsmittel 30 patrouillierenden (uniformierten oder verdeckten) Einsatzkräften der Transportpolizei möglich. Die Anwesenheit von solchen Einsatzkräften kann von den im Verkehrsmittel 30 angeordneten Sende-/Empfangseinheiten 20 besonders erkannt werden. Diese Erkennung erfolgt über eine besondere Identnummer der e-Tickets 10 der Beamten der Transportpolizei. Die Benachrichtigung der Einsatzkräfte kann auf besondere TETRAPOL-Funkgeräte erfolgen (innerhalb des Systems TETRAPOL für BOS-Organisationen).

Folgende vorteilhafte Ausführungsformen der vorgenannten Anordnung von Referenzmarken 110 sind zusätzlich vorzusehen:
i) Die Kommunikation zwischen einer Sende-/Empfangseinheit 20 und den zugeordneten Referenzmarken 110 wird auch für einen automatischen Selbsttest, insbesondere für einen automatischen Selbsttest der Sende-/Empfangseinheit 20 in einem Verkehrsmittel 30 herangezogen.
ii) Die Energieversorgung der fest eingebauten Referenzmarken 110 erfolgt über entsprechend in einem Verkehrsmittel 30 installierte Leitungen mit Energie.
iii) Die Energieversorgung der fest eingebauten Referenzmarken 110 erfolgt dadurch, dass die Referenzmarken 110 die benötigte elektrische Energie aus in ihrer Umgebung zur Verfügung stehenden Energieformen beziehen, wie
   - Licht (Photovoltaik),
   - Beschleunigungs- und Abbremsvorgänge, Vibration,
   - Temperaturänderungen.
iv) Die Referenzmarken 110 sind wie normale e-Tickets 10 oder ähnlich dazu ausgebildet und werden in passenden Bauteilen eines Verkehrsmittels 30 eingefügt, wobei diese Bauteile z.B. verdeckte Aussparungen für die Montage dieser e-Tickets enthalten können. Dadurch wird ein Wechsel der Referenzmarken 110, z. B. im Falle verbrauchter Batterien, ganz erheblich erleichtert.
v) Die Referenzmarken 110 sind an beweglichen aber dem Verkehrsmittel zugeordneten Elementen angebracht. Dadurch kann über dieses sog. e-Ticketing-System zusätzlich erkannt werden, ob eines dieser Elemente entwendet oder beschädigt wird. Solche vorstehend genannte Elemente sind beispielsweise:
   - Feuerlöscher;
   - Einschlaghämmer für die Evakuation im Fall einer Entgleisung eines Zuges oder eines Absturzes eines Busses in ein tiefes Tobel;
   - Verriegelungen für die mechanische Handbremse;
   - Kleiderbügel in den Abteilung der gehobenen 1. Klasse;
   - Rettungsringe;
   - Rettungsboote;
   - Keile zur Sicherung von Bussen gegen unbeabsichtigtes Wegrollen.

Die vorstehend genannten vorteilhaften Ausführungs formen für die Referenzmarken 110 sind frei kombinierbar mit den in der Sende-/Empfangseinheit 20 implementierten Algorithmen, wie z.B. das «Anlernen» von Referenzmarken 110, und ebenso frei kombinierbar mit den verschiedenen vorstehend offenbarten Signalisierungsoptionen.

### Liste der Bezugszeichen, Glossar

- 10: e-Ticket, Position eines e-Tickets
- 110: Funkbake, Referenzmarke
- 110₁: Funkbake, Referenzmarke hinter Wandverkleidung installiert
- 110₂: Funkbake, Referenzmarke in Trennwand installiert
- 110₃: Funkbake, Referenzmarke in Deckel eines Abfallbehälters installiert
- 19: Antenne einer Sende-/Empfangseinheit
- 20, 20₁, 20₂: Sende-/Empfangseinheit
- 21: Erfassungsbereich einer Sende-/Empfangseinheit 20
- 30: Verkehrsmittel; Eisenbahnwagen, Schiff, Bus
- 33: Aussenwand
- 34: Trennwand Eingangsbereich/Fahrgastraum mit Sitzen; Trennwand zwischen zwei Bereichen des Verkehrsmittels
- 35: Abfallbehälter, an Wand 33 angebracht
- BOS: Behörden und Organisationen mit Sicherheitsaufgaben
- HF: Hochfrequenz
- OeV, ÖV: Öffentlicher Verkehr

### Liste der zitierten Dokumente

[1] EP 1 201 693 B1
   «Verfahren und System zur Registrierung von Billetten»
[2] «e-Ticketing»
   Siemens Schweiz AG, Industry Sector, Mobility Division, Rail Automation www.litra.ch/download.php?file=dcs/users/2/3 20110316 MF dt.pdf
   und http://www.litra.ch/dcs/users/2/3 20110316 MF dt.pdf
   Internes Aktenzeichen: 2012Q25342.
[3] «Inhalt und Struktur der Spezifikationen/Kundenschnittstelle und Zertifizierung in der VDV-Kernapplikation» Präsentation von Dipl.-Ing. Elke Fischer
   VDV-KERNAPPLIKATIONS GmbH & Co. KG http://www.eticket-deutschland.de/
   Internes Aktenzeichen: 2012Q25342.

## Patentansprüche

1. Verfahren zur Registrierung einer definierten Anwesenheit von e-Tickets (10) in einem Verkehrsmittel (30), wobei die eTickets (10) Sende-/Empfangsmittel enthalten für eine Radiokommunikation mit einer im Verkehrsmittel (30) angeordneten Sende-/Empfangseinheit (20), bei welcher Radiokommunikation Daten zur Registrierung der definierten Anwesenheit der e-Tickets (10) zur Sende-/Empfangseinheit (20) übermittelt werden,
**dadurch gekennzeichnet, dass**
im Verkehrsmittel (30) Referenzmarken (110, 110₁, 110₂, 110₃) fest installiert sind, deren Anwesenheit im Verkehrsmittel (30) auf die gleiche Weise wie die e-Tickets (10) registriert wird und dass ein Ausfall einer nachfolgenden Registrierung einer Referenzmarke (110, 110₁, 110₂, 110₃) von der Sende/Empfangseinheit (20) als Störung gewertet und signalisiert wird, wobei
i) die Referenzmarken (110, 1101, 1102, 1103) konstruktiv gleich ausgebildet sind wie die e-Tickets (10), und
ii) eine Identnummer der Referenzmarke (110) bei der Radiokommunikation an die Sende-/Empfangseinheit (20) übermittelt wird und dass die Sende-/Empfangseinheit (20) durch die permanente Erfassung angelernt wird, die übermittelte Identnummer als Identnummer einer Referenzmarke (110) zu erkennen.

2. Verfahren nach Anspruch 1,
**dadurch gekennzeichnet, dass**
das Anlernen der Identnummer einer Referenzmarke (110) dadurch erfolgt, dass diese Identnummer auch in besonderen Betriebszuständen ausser des regulären Betriebs erfasst werden und dadurch als Identnummer einer Referenzmarke (110) erkannt werden.

3. Verfahren nach Anspruch 2,
**dadurch gekennzeichnet, dass**
ein Fahrtrichtungswechsel an einer Endhaltestelle oder eine Neuzuordnung einer Kursnummer oder das Verweilen in einem Dépôt als besonderer Betriebszustand herangezogen wird, um eine Erfassung einer Identnummer als Identnummer einer Referenzmarke (110) zu erkennen.

4. Verfahren nach Anspruch 2,
**dadurch gekennzeichnet, dass**
das Anlernen der Identnummern einer Referenzmarke (110) dadurch erfolgt, dass in der Sende-/Empfangseinheit (20) eine Historie der registrierten Identnummern von Referenzmarken (110) und von e-Tickets (10) geführt wird, und anhand dieser Historie eine Zuordnung von Identnummern zu Referenzmarken (110) vorgenommen wird.

5. Verfahren nach einem der Ansprüche 2 bis 4,
**dadurch gekennzeichnet, dass**
für die e-Tickets (10) und für die Referenzmarken (110) je ein separater Nummernbereich vorgesehen ist.

6. Verfahren nach einem der Ansprüche 1 bis 5,
**dadurch gekennzeichnet, dass**
der Ausfall einer Registrierung einer Referenzmarke (110) erst dann als eine Störung signalisiert wird, wenn dieser Ausfall ein vorgegebenes Zeitintervall überschreitet.

7. Verfahren nach einem der Ansprüche 1 bis 5,
**dadurch gekennzeichnet, dass**
der Ausfall einer Registrierung von Referenzmarken (110) erst dann eine Störung signalisiert wird, wenn mindestens zwei Referenzmarken (110) nicht mehr registriert werden.

8. Verfahren nach Anspruch 7,
**dadurch gekennzeichnet, dass**
erst dann eine Störung signalisiert wird, wenn der Ausfall ein vorgegebenes Zeitintervall überschreitet.

9. Verfahren nach einem der Ansprüche 1 bis 8,
**dadurch gekennzeichnet, dass**
die Störung an ein der Sende-/Empfangseinheit (20) übergeordnetes System signalisiert wird.

10. System zur Registrierung einer definierten Anwesenheit von e-Tickets (10) in einem Verkehrsmittel (30), wobei die e-Tickets (10) Sende-/Empfangsmittel enthalten für eine Radiokommunikation mit einer im Verkehrsmittel (30) angeordneten Sende-/Empfangseinheit (20), bei welcher Radiokommunikation (41) Daten zur Registrierung der definierten Anwesenheit des e-Tickets (10)zur Sende-/Empfangseinheit (20) übermittelt werden;
**dadurch gekennzeichnet, dass**
im Verkehrsmittel (30) Referenzmarken (110, 110₁, 110₂, 110₃) fest installiert sind, deren Anwesenheit im Verkehrsmittel (30) auf die gleiche Weise wie die e-Tickets (10) registriert wird und dass ein Ausfall einer nachfolgenden Registrierung einer Referenzmarke (110, 110₁, 110₂, 110₃) von der Sende-/Empfangseinheit (20) als Störung gewertet und signalisiert wird, wobei
i) die Referenzmarken (110, 1101, 1102, 1103) konstruktiv gleich ausgebildet sind wie die e-Tickets (10), und
ii) dass Mittel vorhanden sind, um eine Identnummer der Referenzmarke (110) bei der Radiokommunikation an die Sende-/Empfangseinheit (20) zu übermitteln und dass zudem Mittel vorhanden sind, dass die Sende-/Empfangseinheit (20)
durch die permanente Erfassung angelernt wird, die übermittelte Identnummer als Identnummer einer Referenzmarke (110) zu erkennen.

11. System nach Anspruch 10,
**dadurch gekennzeichnet, dass**
die Referenzmarken (110, 110₁, 110₂, 110₃) verdeckt im Verkehrsmittel (30) installiert sind.

12. System nach Anspruch 10 oder 11,
**dadurch gekennzeichnet, dass**
die Referenzmarken (110, 110₁, 110₂, 110₃) verdeckt in dem Verkehrsmittel (30) zugeordneten fest eingebauten Elementen (33, 34, 35) installiert sind und dadurch eine mutwillige Entfernung dieser Elemente und damit ein Ausfall der Registrierung der Referenzmarken (110) als Störung erkannt werden kann.

13. System nach Anspruch 10 oder 11,
**dadurch gekennzeichnet, dass**
die Referenzmarken (110, 110₁, 110₂, 110₃) verdeckt in dem Verkehrsmittel (30) zugeordneten beweglichen Elementen installiert sind und dadurch eine mutwillige Entfernung dieser Elemente und damit ein Ausfall der Registrierung der Referenzmarken (110) als Störung erkannt werden kann.

14. System nach einem der Ansprüche 10 bis 13,
**dadurch gekennzeichnet, dass**
die Referenzmarken (110, 110₁, 110₂, 110₃) mit Energie versorgt werden, die von mittels einem entsprechenden Energiewandler von aus ihrer Umgebung verfügbarer Energie entstammt.

15. System nach Anspruch 14,
**dadurch gekennzeichnet, dass**
als Energiewandler vorgesehen sind
- Solarzellen für die Umwandlung von Licht in elektrische Energie oder
- Bauelement, das austretende Beschleunigungen in elektrische Energie transformiert;
- Bauelement, das Temperaturänderungen in elektrische Energie transformiert.

## Claims

1. Method for registering a defined presence of e-tickets (10) in a means of transport (30), wherein the e-tickets (10) contain transmit/receive means for a radio communication with a transmit/receive unit (20) arranged in the means of transport (30), during which radiocommunication data for registering the defined presence of e-tickets (10) is transferred to the transmit/receive unit (20),
**characterised in that**
reference markers (110, 110₁, 110₂, 110₃) are permanently installed in the means of transport (30), the presence of which in the means of transport (30) is registered in the same way as the e-tickets (10) and a failure of a subsequent registration of a reference marker (110, 110₁, 110₂, 110₃) is evaluated as a malfunction by the transmit/receive unit (20) and is indicated, wherein
i) the reference markers (110, 110₁, 110₂, 110₃) are embodied to be structurally the same as the e-tickets (10), and
ii) an identity number of the reference marker (110) is transferred to the transmit/receive unit (20) during the radio communication and the transmit/receive unit (20) is taught by the permanent recording to recognise the transferred identity number as an identity number of a reference marker (110).

2. Method according to claim 1,
**characterised in that**
the identity numbers of a reference marker (110) are taught **in that** these identity numbers are also recorded in special operating states outside of regular operation and are as result recognised as identity numbers of a reference marker (110).

3. Method according to claim 2,
**characterised in that** a change in direction of travel at a terminal stop or a re-allocation of a route number or the waiting time in a depot is used as a special operating state in order to recognise a recording of an identity number as an identity number of a reference marker (110).

4. Method according to claim 2,
**characterised in that**
the identity numbers of a reference marker (110) are taught such that a history of the registered identity numbers of reference markers (110) and of e-tickets (10) is conducted in the transmit/receive unit (20) and an assignment of identity numbers to reference markers (110) is performed on the basis of this history.

5. Method according to one of claims 2 to 4,
**characterised in that**
a separate number range is provided for the e-tickets (10) and the reference markers (110) in each case.

6. Method according to one of claims 1 to 5,
**characterised in that**
the failure of a registration of a reference marker (110) is only then indicated as a malfunction if this failure exceeds a predetermined time interval.

7. Method according to one of claims 1 to 5,
**characterised in that**
the failure of a registration of reference markers (110) only then indicates a malfunction if at least two reference markers (110) are no longer registered.

8. Method according to claim 7,
**characterised in that**
a malfunction is only then indicated if the failure exceeds a predetermined time interval.

9. Method according to one of claims 1 to 8,
**characterised in that**
the malfunction is indicated to a system upstream of the transmit/receive unit (20).

10. System for registering a defined presence of e-tickets (10) in a means of transport (30), wherein the e-tickets (10) contain transmit/receive means for a radio communication with a transmit/receive unit (20) arranged in the means of transport (30), during which radio communication (41) data for registering the defined presence of the e-ticket (10) is transferred to the transmit/receive unit (20),
**characterised in that**
reference markers (110, 110₁, 110₂, 110₃) are permanently installed in the means of transport (30), the presence of which in the means of transport (30) is registered in the same way as the e-tickets (10) and a failure of a subsequent registration of a reference marker (110, 110₁, 110₂, 110₃) is evaluated by the transmit/receive unit (20) as a malfunction and is indicated, wherein
i) the reference markers (110, 110₁, 110₂, 110₃) are embodied to be structurally the same as the e-tickets (10), and
ii) that means are available in order to transfer an identity number of the reference marker (110) to the transmit/receive unit (20) during the radio communication and that means are also available so that the transmit/receive unit (20) is taught by the permanent recording to recognise the transferred identity number as an identity number of a reference marker (110).

11. System according to claim 10,
**characterised in that**
the reference markers (110, 110₁, 110₂, 110₃) are installed concealed in the means of transport (30).

12. System according to claim 10 or 11,
**characterised in that**
the reference markers (110, 110₁, 110₂, 110₃) are installed concealed in fixedly integrated elements (33, 34, 35) assigned to the means of transport (30) and as a result a wilful removal of these elements and thus a failure of the registration of the reference markers (110) can be recognised as a malfunction.

13. System according to claim 10 or 11,
**characterised in that**
the reference markers (110, 110₁, 110₂, 110₃) are installed concealed in moveable elements assigned to the means of transport (30) and as a result a wilful removal of these elements and thus a failure of the registration of the reference markers (110) can be recognised as an malfunction.

14. System according to one of claims 10 to 13,
**characterised in that**
the reference markers (110, 110₁, 110₂, 110₃) are supplied with energy, which emanates from energy which is available from its environment by means of a corresponding energy transducer.

15. System according to claim 14,
**characterised in that**
provision is made for energy transducers in the form of
- solar cells for converting light into electrical energy or
- a component, which transforms developing accelerations into electrical energy;
- a component which transforms temperature changes into electrical energy.

## Revendications

1. Procédé d'enregistrement d'une présence définie de billets électroniques (10) dans un moyen de transport (30), les billets électroniques (10) contenant des moyens d'émission/réception pour une radiocommunication avec une unité d'émission/réception (20) placée dans le moyen de transport (30), radiocommunication durant laquelle des données d'enregistrement de la présence définie des billets électroniques (10) sont transmises à l'unité d'émission/réception (20),
**caractérisé en ce que**
des repères de référence (110, 110₁, 110₂, 110₃) sont installés à demeure dans le moyen de transport (30), repères dont la présence dans le moyen de transport (30) est enregistrée de la même façon que les billets électroniques (10), et **en ce qu'**une défaillance d'un enregistrement suivant d'un repère de référence (110, 110₁, 110₂, 110₃) est considérée et signalée par l'unité d'émission/réception (20) comme un dysfonctionnement,
i) les repères de référence (110, 110₁, 110₂, 110₃) étant de même conception que les billets électroniques (10), et
ii) un numéro d'identification du repère de référence (110) étant transmis durant la radiocommunication à l'unité d'émission/réception (20), et **en ce que** l'unité d'émission/réception (20) apprend par la détection permanente à reconnaître le numéro d'identification transmis comme numéro d'identification d'un repère de référence (110).

2. Procédé selon la revendication 1,
**caractérisé en ce que**
l'apprentissage du numéro d'identification d'un repère de référence (110) s'effectue grâce au fait que ce numéro d'identification est détecté aussi dans des états de fonctionnement particuliers en dehors du fonctionnement régulier et est ainsi reconnu comme numéro d'identification d'un repère de référence (110).

3. Procédé selon la revendication 2,
**caractérisé en ce que**
un changement de direction à un terminus ou une nouvelle affection d'un numéro de parcours ou le séjour dans un dépôt est utilisé comme un état de fonctionnement particulier pour reconnaître une détection d'un numéro d'identification comme numéro d'identification d'un repère de référence (110).

4. Procédé selon la revendication 2,
**caractérisé en ce que**
l'apprentissage du numéro d'identification d'un repère de référence (110) s'effectue grâce au fait qu'un historique des numéros d'identification enregistrés de repères de référence (110) et de billets électroniques (10) est géré dans l'unité d'émission/réception (20) et à l'aide de cet historique, une affectation de numéros d'identification à des repères de référence (110) est effectuée.

5. Procédé selon l'une des revendications 2 à 4,
**caractérisé en ce que**
pour les billets électroniques (10) et pour les repères de référence (110), il est prévu un intervalle de numéros séparé.

6. Procédé selon l'une des revendications 1 à 5,
**caractérisé en ce que**
la défaillance d'un enregistrement d'un repère de référence (110) n'est signalée comme un dysfonctionnement que lorsque cette défaillance dépasse un intervalle de temps prédéfini.

7. Procédé selon l'une des revendications 1 à 5,
**caractérisé en ce que**
la défaillance d'un enregistrement de repères de référence (110) n'est signalée comme un dysfonctionnement que lorsque au moins deux repères de référence (110) ne sont plus enregistrés.

8. Procédé selon la revendication 7,
**caractérisé en ce que**
un dysfonctionnement n'est signalé que lorsque la défaillance dépasse un intervalle de temps prédéfini.

9. Procédé selon l'une des revendications 1 à 8,
**caractérisé en ce que**
le dysfonctionnement est signalé à un système supérieur à l'unité d'émission/réception (20).

10. Système d'enregistrement d'une présence définie de billets électroniques (10) dans un moyen de transport (30), les billets électroniques (10) contenant des moyens d'émission/réception pour une radiocommunication avec une unité d'émission/réception (20) placée dans le moyen de transport (30), radiocommunication (41) durant laquelle des données d'enregistrement de la présence définie des billets électroniques (10) sont transmises à l'unité d'émission/réception (20),
**caractérisé en ce que**
des repères de référence (110, 110₁, 110₂, 110₃) sont installés à demeure dans le moyen de transport (30), repères dont la présence dans le moyen de transport (30) est enregistrée de la même façon que les billets électroniques (10), et **en ce qu'**une défaillance d'un enregistrement suivant d'un repère de référence (110, 110₁, 110₂, 110₃) est considérée et signalée par l'unité d'émission/réception (20) comme un dysfonctionnement,
i) les repères de référence (110, 110₁, 110₂, 110₃) étant de même conception que les billets électroniques (10), et
ii) **en ce que** des moyens sont prévus pour transmettre un numéro d'identification du repère de référence (110) durant la radiocommunication à l'unité d'émission/réception (20), et **en ce que**, en outre, des moyens sont prévus pour que l'unité d'émission/réception (20) apprenne par la détection permanente à reconnaître le numéro d'identification transmis comme numéro d'identification d'un repère de référence (110).

11. Système selon la revendication 10,
**caractérisé en ce que**
les repères de référence (110, 110₁, 110₂, 110₃) sont installés à l'abri des regards dans le moyen de transport (30).

12. Système selon la revendication 10 ou 11,
**caractérisé en ce que**
les repères de référence (110, 110₁, 110₂, 110₃) sont installés à l'abri des regards dans des éléments fixes (33, 34, 35) associés au moyen de transport (30) et de ce fait un enlèvement intentionnel de ces éléments, et donc une défaillance de l'enregistrement des repères de référence (110) peut être reconnue comme un dysfonctionnement.

13. Système selon la revendication 10 ou 11,
**caractérisé en ce que**
les repères de référence (110, 110₁, 110₂, 110₃) sont installés à l'abri des regards dans des éléments mobiles associés au moyen de transport (30) et de ce fait un enlèvement intentionnel de ces éléments, et donc une défaillance de l'enregistrement des repères de référence (110) peut être reconnue comme un dysfonctionnement.

14. Système selon l'une des revendications 10 à 13, **caractérisé en ce que**
les repères de référence (110, 110₁, 110₂, 110₃) sont alimentés en énergie provenant d'une énergie disponible dans leur environnement au moyen d'un convertisseur d'énergie correspondant.

15. Système selon la revendication 14,
**caractérisé en ce que**
il est prévu comme convertisseur d'énergie
- des cellules solaires pour la transformation de lumière en énergie électrique ou
- un composant transformant des accélérations produites en énergie électrique ;
- un composant transformant des changements de température en énergie électrique.
